# EUROPÄISCHE PATENTSCHRIFT

(11) **EP 2 047 118 B1**
(45) Veröffentlichungstag und Bekanntmachung des Hinweises auf die Patenterteilung: **19.10.2011**
(21) Anmeldenummer: 07703456.9
(22) Anmeldetag: 14.02.2007
(51) Int. Cl.: F15B 19/00

(54) **VERFAHREN ZUR FEHLEREINGRENZUNG UND DIAGNOSE AN EINER FLUIDISCHEN ANLAGE**
METHOD FOR FAULT LOCALIZATION AND DIAGNOSIS IN A FLUIDIC INSTALLATION
PROCÉDÉ DE LOCALISATION DE DÉFAUT ET DE DIAGNOSTIC D'UNE INSTALLATION FLUIDIQUE

(43) Veröffentlichungstag der Anmeldung: 15.04.2009
(73) Patentinhaber: FESTO AG & Co. KG, 73734 Esslingen (DE)
(72) Erfinder: BREDAU, Jan, 73732 Esslingen (DE); KELLER, Reinhard, 73249 Wernau/Neckar (DE)
(74) Vertreter: Kocher, Mark Werner
(86) Internationale Anmeldenummer: PCT/EP2007/001269
(87) Internationale Veröffentlichungsnummer: WO 2008/098589

(56) Entgegenhaltungen:
- WO-A-2005/014353
- WO-A-2005/111433
- DE-A1-102005 016 786
- US-A1- 2003 187 595

## Beschreibung

Die Erfindung betrifft ein Verfahren zur Fehlereingrenzung und Diagnose an einer fluidischen Anlage gemäß dem oberbegriffs des Anspruchs 1 Ein solches Verfahren ist aus DE 10 2005 016 786 bekannt.

Bei einem weiteren, aus der WO 2005/111433 A1 bekannten Verfahren wird die Luftverbrauchskurve zur Fehlerlokalisierung ausgewertet. Bei Abweichungen von einer Referenz wird aus dem Zeitpunkt der Abweichung auf das fehlerhafte Subsystem (zum Beispiel Ventil-Aktuatoreinheit) beziehungsweise die fehlerhafte Komponente geschlossen. Solche Fehler, die in fluidischen Anlagen auftreten können, haben ihre Ursachen zum Beispiel im Verschleiß der Komponenten, in unsachgemäßer Montage, lockeren Verschraubungen, porösen Schläuchen, Prozessstörungen und dergleichen, die sich in den Bewegungen der fluidischen Antriebe äußeren, und anderen Undichtigkeiten verschiedenster Art. Um Diagnosefehler infolge der Veränderung gewisser Randbedingungen, wie Druck und Temperatur, zu vermeiden, wird in dieser Druckschrift die mögliche Korrektur des Luftverbrauchs mit dem Druck und der Temperatur erwähnt. Insbesondere bei großen fluidischen Anlagen, bei denen eine Vielzahl von Subsystemen zum Teil gleichzeitig aktiv sind, kann mit dem bekannten Verfahren nicht festgestellt werden, welche dieser Komponenten fehlerhaft ist.

Eine Aufgabe der vorliegenden Erfindung besteht somit darin, das Verfahren der eingangs genannten Gattung so zu verbessern, dass auch bei gleichzeitig aktiven Komponenten und Subsystemen ein Fehler, insbesondere eine Undichtigkeit, in eindeutiger Weise einer bestimmten Komponente oder einem bestimmten Subsystem zugeordnet werden kann.

Diese Aufgabe wird erfindungsgemäß durch ein Verfahren mit den Merkmalen des Anspruchs 1 gelöst.

Durch das erfindungsgemäße Verfahren kann in vorteilhafter Weise schrittweise der Leckageort eingegrenzt werden, sodass auch bei einer Vielzahl von gleichzeitig aktiven Komponenten oder Subsystemen der Fehlerort auf einfache Weise ermittelt werden kann. Dies stellt umso mehr einen besonderen Vorteil dar, als ein streng sequentieller Ablauf in fluidischen Anlagen, insbesondere in großen fluidischen Anlagen, relativ selten vorliegt. Ein weiterer Vorteil besteht darin, dass nur die Aktorstellsignale und ein Volumenstromsensor zur Ermittlung des Leckageorts erforderlich sind, das heißt, Endschalter an Aktoren sind nicht zwingend erforderlich. Je unterschiedlicher die Achsbewegungen sind und je mehr unterschiedliche Zyklen bei sich gleichzeitig bewegenden Subsystemen oder Komponenten oder Kombinationen derselben auftreten, desto vorteilhafter kann das erfindungsgemäße Verfahren eingesetzt werden. Dabei wird nicht nur versucht, die leckageverursachenden Subsysteme oder Komponenten zu finden, sondern es werden auch definitiv nicht beteiligte Subsysteme, Komponenten oder Aktuatorkammern ausgeschlossen.

Die gespeicherte Referenzen sind aus integrierten Volumenstromwerten gebildete Fluidverbrauchs-Referenzkurven oder aus integrierten Leitwertgrößen (Q/P) gebildete Leitwert-Referenzkurven, die mit entsprechenden Messgrößenkurven verglichen werden.

Durch die in den Unteransprüchen aufgeführten Maßnahmen sind vorteilhafte Weiterbildungen und Verbesserungen des im Anspruch 1 angegebenen Verfahrens möglich.

Eine noch größere Diagnosegenauigkeit und Zielsicherheit beim Auffinden von Leckageorten wird durch parameterabhängige Kompensierung der Volumenstromwerte oder Leitwertgrößen erreicht, wobei die Kompensierung insbesondere temperaturabhängig und/oder fluidabhängig und/oder feuchteabhängig und/oder vom Partikelgehalt des Fluids abhängig und/oder zeit- oder ereignisabhängig für unterschiedliche Betriebszustände erfolgt.

Zweckmäßigerweise werden mehrere parameterabhängige beziehungsweise parameterabhängig kompensierte Fluidverbrauchs-Referenzkurven oder Leitwert-Referenzkurven in einer Auswahlmatrix gespeichert und können für den jeweiligen Zyklus ausgewählt beziehungsweise vorgegeben werden, indem sie beispielsweise nacheinander auf Korrelation mit dem jeweiligen Arbeitszyklus überprüft werden.

Die Referenzkurven werden zweckmäßigerweise in einem Lernmodus erfasst, insbesondere auch während des späteren Betriebs der fluidischen Anlage.

Um auszuschließen, dass erfasste Abweichungen von Messkurve und Referenzkurve auf einem Zeitfehler beruhen, wird vorzugsweise vor der Diagnose auf Leckage ein Kurvenvergleich im Hinblick auf mögliche zeitliche Verschiebungen durchgeführt, wobei bei einer einen Toleranzwert überschreitenden zeitlichen Verschiebung auf weitere gespeicherte Referenzkurven zu deren Überprüfung umgeschaltet wird oder eine Fehlermeldung und/oder ein Stopp einer weiteren Leckagediagnose ausgelöst wird.

Bei der erfindungsgemäßen Leckagediagnose werden zur besonders vorteilhaften Auswertung Differenzwerte oder eine Differenzkurve zwischen Messgrößenkurve und Referenzkurve gebildet. Diese Differenzkurve wird zweckmäßigerweise noch frequenzabhängig mittels eines Integrators gefiltert, der insbesondere eine Phasenverschiebung von -90° aufweist, um Störsignale und Störspitzen auszufiltern. Eine gefilterte Ausgleichskurve wird dann durch Berechnung der Steigung des Integrals der Differenzwerte oder der Differenzkurve gebildet, die dann eine besonders einfache, zielgerichtete Auswertung ermöglicht.

Ein Ausführungsbeispiel der Erfindung ist in der Zeichnung dargestellt und in der nachfolgenden Beschreibung näher erläutert. Es zeigen:
- Figur 1: eine pneumatische Anlage, in deren Zuführung ein Durchflussmesser geschaltet ist,
- Figur 2: ein Leitwertdiagramm zur Erläuterung des Auftretens einer zeitlichen Verschiebung zwischen Messkurve und Referenzkurve und
- Figur 3: Leitwertdiagramme zur Erläuterung der Diagnose auf Leckage.

In Figur 1 ist eine pneumatische Anlage schematisch dargestellt, wobei es sich prinzipiell auch um eine andere fluidische Anlage, wie eine hydraulische Anlage, handeln könnte.

Die pneumatische Anlage besteht aus fünf Subsystemen 10-14 beziehungsweise Komponenten, bei denen es sich jeweils um Aktoren, wie Ventile, Zylinder, Linearantriebe und dergleichen, handeln kann sowie um Kombinationen der selben. Diese Subsysteme 10-14 werden von einer Druckquelle 15 gespeist, wobei in einer gemeinsamen Zuführleitung 16 ein Durchflussmesser 17 zur Messung des Durchflusses beziehungsweise des Volumenstromes angeordnet ist. Die Subsysteme 11, 12 einerseits und die Subsysteme 13, 14 andererseits bilden wiederum jeweils ein System mit einer gemeinsamen Zuleitung.

Eine elektronische Steuervorrichtung 18 dient zur Vorgabe des Ablaufprozesses der Anlage und ist elektrisch mit den Subsystemen 10-14 über entsprechende Steuerleitungen verbunden. Die Subsysteme 10-14 erhalten Steuersignale von der elektronischen Steuervorrichtung 18 und senden Sensorsignale wieder an diese zurück. Solche Sensorsignale sind beispielsweise Positionssignale, Endschaltersignale, Drucksignale, Temperatursignale und dergleichen, die im einfachsten Falle nicht zwingend erforderlich sind.

Der Durchflussmesser 17 ist mit einer elektronischen Diagnoseeinrichtung 19 verbunden, der zusätzlich die Signale eines Temperatursensors 20 und eines Drucksensors 21 zur Messung der Temperatur T und des Drucks P in der Zuführleitung 16, also der Temperatur und des Drucks des Fluids, zugeführt sind. Weiterhin sind ein Fluidsensor 23 zur Erfassung der Art des verwendeten Fluids und ein Feuchtigkeits- und/oder Partikelsensor 24 zur Erfassung des Feuchtegehalts und des Partikelgehalts des Fluids mit der Diagnoseeinrichtung 19 verbunden. Diese hat zusätzlich einen Zugriff auf das Ablaufprogramm der elektronischen Steuervorrichtung 18. Die Diagnoseergebnisse werden einem Display 22 zugeführt, wobei diese Diagnoseergebnisse selbstverständlich auch gespeichert, ausgedruckt, optisch und/oder akustisch angezeigt oder einer Zentrale über Leitungen oder drahtlos übermittelt werden können.

Die Sensoren 20, 21 sowie 23 und 24 können bei einer einfachsten Ausführung auch entfallen, wobei allerdings zumindest ein Temperatursensor 20 und ein Drucksensor 21 zweckmäßigerweise vorgesehen sein können.

Die Diagnoseeinrichtung 19 kann selbstverständlich auch in der elektronischen Steuervorrichtung 18 integriert sein, die beispielsweise einen Mikrocontroller zur Durchführung des Ablaufprogramms und gegebenenfalls zur Diagnose enthalten kann.

Bei einer sehr großen Zahl von Subsystemen beziehungsweise Komponenten können diese in mehrere Gruppen aufgeteilt werden, wobei jede Gruppe einen eigenen Durchflussmesser 17 besitzt, um die den Gruppen zugeordneten Teilbereiche der Anlage unabhängig voneinander zu diagnostizieren, wie dies im eingangs angegebenen Stand der Technik beschrieben ist.

Das Verfahren zur Fehlereingrenzung und Diagnose wird nun im Folgenden anhand der beschriebenen pneumatischen Anlage und der in den Figuren 2 und 3 dargestellten Leitwertdiagramme erläutert.

Die Diagnose kann im einfachsten Fall durch Vergleich von gespeicherten und ausgewählten Fluidverbrauchs-Referenzkurven mit entsprechenden Messgrößenkurven durchgeführt werden, wobei die Fluidverbrauchs-Referenzkurven aus integrierten oder aufsummierten Volumenstromwerten gebildet werden. Bessere Ergebnisse werden durch Verwendung von Diagnoseleitwerten erreicht, wobei der Diagnoseleitwert eine charakteristische Größe einer fluidischen Anlage beziehungsweise eines fluidischen Systems ist, das aus vielfältigen Subsystemen besteht. Der Leitwert charakterisiert das Verhalten der Gesamtanlage über einen definierten Zyklus. Leitwert-Referenzkurven werden im einfachsten Fall aus integrierten Leitwertgrößen Q/P gebildet, wobei Q der jeweilige Volumenstromwert und P der gemessene Arbeitsdruck ist. Diese Leitwert-Referenzkurven werden mit entsprechenden Messgrößenkurven verglichen, also mit aus integrierten Leitwertgrößen gebildeten Messgrößenkurven. Die Leitwertgrößen beziehungsweise Leitwertkurven und Leitwert-Referenzkurven können durch weitere Messparameter kompensiert und verfeinert werden, beispielsweise durch die gemessene Betriebstemperatur T, den Feuchtegehalt und/oder den Partikelgehalt des Fluids, der Art des Fluids und von jeweiligen zeit- oder ereignisabhängigen Betriebszuständen. Solche Betriebszustände sind beispielsweise der Warmlauf, der Betrieb nach längerem Stillstand, die Wiedereinschaltung bei Umrüstung oder der Betrieb nach vorgebbaren Zeitintervallen, also beispielsweise nach einem einstündigen oder zehnstündigen oder mehrstündigen Betrieb. Die folgende Erläuterung der Fehlereingrenzung und Diagnose beruht auf Leitwerten, wobei entsprechend auch Fluidverbrauchswerte verwendet werden könnten.

Zur Erzeugung der Referenzkurven muss ein sich wiederholender Zyklus des Gesamtablaufs gewählt werden. Nichtzyklische Prozesse lassen sich in Teilzyklen aufteilen, auf welche das Diagnoseverfahren dann angewandt wird. Verschiedene Betriebszustände in einem Prozess lassen sich durch Aufnahme und Speicherung eines Sets von Referenzkurven in einer Auswahlmatrix berücksichtigen. Dies gilt auch für den Einfluss unterschiedlicher Parameter.

Zur Auswertung muss nun die jeweilige Messkurve mit der ausgewählten oder auszuwählenden Referenzkurve synchronisiert werden, das heißt, ohne Leckage sind die beiden Kurven deckungsgleich, mit Leckage laufen sie zeitlich synchron, zeigen aber Abweichungen in der Amplitude. Die beiden zu vergleichenden Kurven müssen daher zunächst auf Korrelation überprüft werden, das heißt, es muss überprüft werden, ob sich zeitliche Verschiebungen ergeben haben, zum Beispiel aufgrund von veränderten Abläufen innerhalb eines Zyklus. Sind zeitliche Verschiebungen über eine festgelegte Toleranz detektiert worden, so wird die weitere Auswertung von Leckagen gestoppt und eine Meldung bezüglich Veränderungen der Zeiten von Subsystemen generiert. Ein Zeitfehler wird erkannt, wenn der Wert des Luftverbrauchs am Ende des Zyklus innerhalb eines Toleranzbereichs liegt, aber die Zykluszeit unterschiedlich ist, wie dies in Figur 2 dargestellt ist. Dort laufen die beiden Kurven bis zum Zeitpunkt ta synchron, und ab diesem Zeitpunkt tritt eine Zeitdifferenz Δt zwischen Messkurve Km und Referenzkurve Kref auf, die bis zum Zyklusende zum Zeitpunkt tb konstant bleibt. Falls sich ein Zeitfehler im Laufe des Zyklus immer mehr vergrößert, so kann versucht werden, durch Wahl einer anderen Referenzkurve eine Korrelation herbeizuführen. Erst wenn alle gespeicherten Referenzkurven überprüft worden sind und keine Korrelation erreicht werden konnte, liegt eine fehlerhafte Zeitverschiebung vor, und auf eine nachfolgende Diagnose auf Leckage wird verzichtet. Eine entsprechende Meldung kann dann angezeigt, gespeichert oder weitergemeldet werden.

Wird kein Zeitfehler erkannt, erfolgt im nächsten Schritt die Bildung der Differenz aus dem Nominal- beziehungsweise Messwert und dem Referenzwert, also zwischen der Messgrößenkurve Km und der Referenzkurve Kref, wie sie in Figur 3, oben, dargestellt ist. Die gebildete Differenzkurve, die in Figur 3, unten, dargestellt ist, definiert zu jedem Zeitpunkt den summierten Abstand der Messgrößenkurve zur Referenzkurve. Die Zeitpunkte von Leckagen zeigen die treppenförmigen Erhöhungen der Differenz. In den folgenden Auswertungen werden diese Anstiege der Differenz den leckageverursachenden Subsystemen oder Komponenten beziehungsweise Aktuatorkammern zugewiesen.

Um auch unerwünschte Schwankungen, Störspitzen und dergleichen zu entfernen, kann die berechnete Differenz oder Differenzkurve gefiltert werden. Bei herkömmlichen Filterungen ist die Veränderung der Phasenlage und der Amplitude frequenzabhängig. Damit eine frequenzunabhängige Filterung erreicht wird, wird ein Integrator verwendet, der eine feste Phasenverschiebung von -90° aufweist. Damit ist bei der späteren Auswertung der Signale keine unterschiedliche Phasenverschiebung zu berücksichtigen. Der Amplitudengang kann durch Veränderung der Abtastzeit so eingestellt werden, dass im gewünschten Frequenzbereich eine konstante Dämpfung der Amplitude vorliegt, andere Frequenzen dagegen gefiltert werden.

Zur Auswertung wird nachfolgend eine Ausgleichsfunktion des Integrals der berechneten Differenz gebildet. Die Wahl der entsprechenden Ausgleichsfunktion kann nach dem Gaußschen Prinzip der kleinsten Quadrate getroffen werden. Dabei muss festgestellt werden, welche Kurve sich den berechneten Messpunkten der Differenz am besten anpasst. Im Folgenden wird eine Ausgleichsgerade als einfachste Möglichkeit einer Ausgleichsfunktion gewählt. Selbstverständlich sind auch andere Ausgleichsfunktionen möglich. Jede auftretende Leckage führt zu einer Veränderung der Steigung und des Achsabstands der Ausgleichsgeraden zur Abszisse. Bei der Bestimmung der Steigung aus dem Integral der Differenz ergibt sich eine Darstellung, die der in Figur 3 dargestellten Differenzkurve entspricht, jedoch um minus 90° phasenverschoben ist. Bei der Berechnung des Achsabstandes aus dem Integral der Differenz ergibt sich ebenfalls eine Darstellung, die der in Figur 3 dargestellten Differenzkurve entspricht, jedoch um minus 90° phasenverschoben und an der Abszisse gespiegelt ist. Der Vorteil der Berechnung der Ausgleichsgeraden besteht darin, dass sich Leckagen, d.h. Änderungen in der Steigung zeitlich betrachtet immer gleich auswirken. Leckagen zu einem späteren Zeitpunkt eines Zyklus wirken sich wesentlich mehr auf den Achsabstand aus, als Leckagen zu Beginn eines Zyklus. Im hinteren zeitlichen Bereich von Referenzen treten höhere, da aufsummierte Fehler zum aktuellen Wert auf. Tatsächliche Leckagen verändern deshalb zu einem späteren Zeitpunkt des Zyklus den Achsabstand wesentlich deutlicher als eventuelle Abweichungen zur Referenz beispielsweise durch Alterung der Anlage. Die im Folgenden beschriebene Auswertung berücksichtigt daher sowohl Änderungen der Steigung, wie auch Änderungen des Achsabstandes.

Beim erfindungsgemäßen Ausschlussprinzip lassen sich im Laufe der Fehleranalyse gewisse Bereiche aus der Fehlerbetrachtung ausschließen, sodass sich die Zahl der für eine Leckage in Betracht kommenden Subsysteme und Komponenten beziehungsweise Aktuatorkammern immer mehr reduziert. Hierbei macht man sich zunutze, dass sich bei Maschinenabläufen nie immer die gleichen Gruppen von Subsystemen zu gleicher Zeit bewegen, also aktiv sind, beziehungsweise es stehen nie dieselben Aktuatorkammern gleichzeitig unter Druck. Somit grenzt man die in Frage kommenden Aktuatorkammern immer mehr ein, und die Aussage bezüglich Leckage wird immer definierter. Beispielsweise werden Aktuatorkammern immer dann von der weiteren Betrachtung bezüglich Leckage ausgeschlossen, wenn sie zu einem Zeitpunkt belüftet werden und gleichzeitig keine Leckage auftritt. Im Folgenden wird ein Diagnosezyklus anhand von Figur 3 beispielhaft erläutert:
Zum Zeitpunkt t0 tritt eine Leckage auf. Zu diesem Zeitpunkt ist die Kammer A des Subsystems 10, die Kammer B des Subsystems 11 und die Kammer A des Subsystems 12 belüftet. Diese drei Kammern kommen somit als Ursache für die Leckage in Betracht. Gleichzeitig ist die Kammer B des Subsystems 10, die Kammer A des Subsystems 11 und die Kammer B des Subsystems 12 inaktiv, also nicht belüftet, sodass diese Aktuatorkammern von der weiteren Betrachtung ausgeschlossen werden.
Zum Zeitpunkt t1 tritt eine weitere Leckage auf. Zu diesem Zeitpunkt ist die Kammer A des Subsystems 10, die Kammer B des Subsystems 13 und die Kammer A des Subsystems 12 belüftet. Dies bedeutet, dass die Kammer B des Subsystems 11 für die weitere Betrachtung ausgeschlossen ist und nur noch die Kammern A der Subsysteme 10 und 12 für die Leckage in Betracht kommen.
Zum Zeitpunkt t2 ist die Kammer A des Subsystems 10, die Kammer B des Subsystems 14 und die Kammer A des Subsystems 11 belüftet. Die Kammer A des Subsystems 11 wurde bereits für die weitere Betrachtung ausgeschlossen. Die Kammer A des Subsystems 12 wird nun ebenfalls als Ursache für die Leckage ausgeschlossen, sodass abschließend festgestellt werden kann, dass die Kammer A des Subsystems 10 für die Leckage verantwortlich ist.

Oft kann man auch bereits bei einem einzigen Anstieg von ΔK, also bei einem einmaligen Auftreten einer Leckage, das verursachende System feststellen. Würde beispielsweise in Abwandlung des vorher beschriebenen Beispiels lediglich zum Zeitpunkt t0 eine Leckage auftreten, zu dem die Kammer A des Subsystems 10, die Kammer B des Subsystems 11 und die Kammer A des Subsystems 12 belüftet sind, und nachfolgend werden zu einem späteren Zeitpunkt wiederum die Kammer B des Subsystems 11 und die Kammer A des Subsystems 12 belüftet, während die Kammer A des Subsystems 10 nicht beteiligt ist, und es tritt dann keine Leckage auf, so können die Kammer B des Subsystems 11 und die Kammer A des Subsystems 12 als verursachende Komponenten ausgeschlossen werden, und es kann dann bereits abschließend die Kammer A des Subsystems 10 als leckageverursachend erkannt werden.

Eine besonders geeignete Art der Auswertung, insbesondere bei einer sehr großen Zahl von Subsystemen bzw. Komponenten, besteht darin, dass jeder Kammer eines Aktuators, das sind bei einem Arbeitszylinder beispielsweise zwei Kammern, je zwei Zähler zugeordnet werden. Weiterhin ist jeder Kammer ein Zeitglied zugeordnet. Das Zeitglied dient dazu, zusätzlich Aktuatorkammern oder Komponenten aus der Betrachtung hinsichtlich einer Leckage auszuschließen. Steht eine Kammer bzw. eine Komponente unter Druck und tritt keine Leckage innerhalb eines vorgewählten Zeitwertes des Zeitglied auf, so wird diese Kammer ebenfalls als nicht an der Leckage beteiligt behandelt und für die weitere Leckagesuche ausgeschlossen. Die elektrischen Baugruppen, also Zähler und Zeitglieder, befinden sich beispielsweise in der Diagnoseeinrichtung 19. Beim Start eines Betriebszyklus werden nun die zeitglieder gestartet, und beim Auftreten einer Leckage werden sie jeweils auf den Wert null zurückgesetzt und dort bis zur Beendigung der Leckage gehalten. Steht nun die betreffende Kammer während des zurückgesetzten Zustands des Zeitglieds oder wenigstens während eines Teils des zurückgesetzten Zustands unter Druck, so kommt diese Kammer als für die Leckage verantwortlich in Betracht, und es wird geprüft, ob die Steigung und der Achsabstand der Ausgleichsgeraden oder einer sonstigen Ausgleichsfunktion um einen vorgebbaren Wert oder um einen vorgebbaren Prozentsatz (bezogen beispielsweise auf den jeweiligen Maximalwert des oder eines der vorangegangenen Zyklen) zugenommen hat. In diesem Falle wird der für die Steigung zuständige Zähler und/oder der für den Achsabstand zugehörige Zähler um den Wert 1 erhöht. Je unterschiedlicher die Achsbewegungen bei einer Vielzahl von sich gleichzeitig bewegenden Subsystemen oder Komponenten sind und je mehr unterschiedliche Zyklen auftreten, um so genauer wird dieses Verfahren. Bei jeder Leckage, bei der die entsprechende Komponente oder Kammer einer Komponente unter Druck steht, werden die zugehörigen Zähler je nach Zunahme der Steigung und/oder des Achsabstands um jeweils einen weiteren Zählerwert erhöht. Die Zählerstände beider Zähler einer Kammer oder einer Komponente werden am Ende des Zyklus zusammengezählt. Diejenige Kammer, bei der am Ende eines Betriebszyklus der höchste Gesamtzählerstand festgestellt wird, ist mit der größten Wahrscheinlichkeit für die Leckage verantwortlich. Die Kammer oder die Komponente mit dem zweithöchsten Gesamtzählerstand ist mit der zweitgrößten Wahrscheinlichkeit an der Leckage beteiligt. Dies ist dann von Bedeutung, wenn im System mehrere Leckagen auftreten. Sind mehr als ein festgelegter Prozentsatz an Kammern, z.B. mehr als 50%, als die Leckage verursachend detektiert worden, so wird dies als Systemleckage definiert. Dieses Verfahren beinhaltet eine gestufte Auswertung mit dem Ziel, auch bei nicht eindeutiger Erkennung des Leckageortes dem Wartungspersonal zumindest Hinweise zu geben.

Um die Genauigkeit der Analyse zu steigern, können mehrere Zyklen betrachtet werden. Aus der Summe der Mehrfachanalysen ergeben sich dann genauere Hinweise über die die Leckage verursachende Kammer oder Komponente oder die die Leckage verursachenden Kammern oder Komponenten.

In einer einfacheren Version kann auch ein einziges Zeitglied für alle Kammern oder Komponenten vorgesehen sein, das jeweils während des Auftretens einer Leckage auf den Wert null zurückgesetzt und dort während des Auftretens der Leckage gehalten wird. Während dieser Zeitspanne wird dann überprüft, welche Kammern oder welche Komponenten aktiv sind, also mit Druck beaufschlagt sind.

In einer einfacheren Ausführung des Verfahrens kann beispielsweise auch nur der Achsabstand oder nur die Steigung bzw. deren Veränderung ausgewertet werden. Pro Kammer bzw. pro Komponente oder pro Subsystem ist dann jeweils nur ein Zähler erforderlich. Eine weitere Vereinfachung des Verfahrens kann noch dadurch erfolgen, dass auf die Ermittlung des Achsabstands oder der Steigung völlig verzichtet wird und lediglich der Zähler einer Kammer oder einer Komponente um den Wert 1 erhöht wird, wenn diese Kammer oder diese Komponente zumindest während eines Teilzeitraums eines Leckageintervalls belüftet war.

## Patentansprüche

1. Verfahren zur Fehlereingrenzung und Diagnose an einer fluidischen Anlage, wobei der fluidische Volumenstrom der Gesamtanlage oder wenigstens eines Teilbereichs derselben oder eine davon abhängige Größe als Messgröße jeweils während eines Betriebszyklus erfasst und mit gespeicherten Referenzen verglichen wird, und wobei jeweils zum Zeitpunkt einer Abweichung oder Veränderung der Abweichung von der Referenz festgestellt wird, bei welcher Komponente oder bei welchen Komponenten der Anlage ein den Fluidverbrauch beeinflussender Vorgang stattgefunden hat, um diese dann als fehlerbehaftet zu erkennen, wobei bei einer solchen Abweichung oder Veränderung der Abweichung und gleichzeitigem Auftreten mehrerer den Fluidverbrauch beeinflussenden Aktivitäten von mehreren Komponenten (10-14) ein Ausschlussverfahren durchgeführt wird, bei dem bei nachfolgenden Aktivitäten, bei denen wenigstens eine dieser Komponenten (10-14) beteiligt ist, jeweils in weiteren Prüfschritten geprüft wird, ob wiederum eine Abweichung oder Veränderung der Abweichung auftritt, wobei in jedem dieser weiteren Prüfschritte die beteiligten Komponenten jeweils als nicht fehlerbehaftet von der weiteren Prüfung ausgeschlossen werden, wenn keine Abweichung oder Veränderung der Abweichung auftritt, und wobei die gespeicherten Referenzen aus integrierten Volumenstromwerten (Q) gebildete Fluidverbrauchs-Referenzkurven oder aus integrierten Leitwertgrößen (Q/P) gebildete Leitwert-Referenzkurven sind, wobei P der gemessene Arbeitsdruck ist, die mit entsprechenden Messgrößenkurven verglichen werden, **dadurch gekennzeichnet, dass** jeweils in weiteren Prüfschritten bei wiederum auftretender Abweichung oder Veränderung der Abweichung die zu diesem Zeitpunkt nicht aktiv beteiligten Komponenten als nicht fehlerbehaftet von der weiteren Prüfung ausgeschlossen werden.

2. Verfahren nach Anspruch 1, **dadurch gekennzeichnet, dass** die Volumenstromwerte (Q) oder Leitwertgrößen (Q/P) parameterabhängig kompensiert werden, insbesondere temperaturabhängig und/oder fluidabhängig und/oder feuchteabhängig und/oder vom Partikelgehalt des Fluids abhängig und/oder zeit- oder ereignisabhängig für unterschiedliche Betriebszustände.

3. Verfahren nach Anspruch 2, **dadurch gekennzeichnet, dass** mehrere parameterabhängige Fluidverbrauchs-Referenzkurven oder Leitwert-Referenzkurven in einer Auswahlmatrix gespeichert werden.

4. Verfahren nach Anspruch 3, **dadurch gekennzeichnet, dass** die Referenzkurven in einem Lernmodus erfasst werden, insbesondere auch im späteren Betrieb der fluidischen Anlage.

5. Verfahren nach einem der vorhergehenden Ansprüche, **dadurch gekennzeichnet, dass** vor der Diagnose auf Leckage ein Kurvenvergleich im Hinblick auf mögliche zeitliche Verschiebungen erfolgt, wobei bei einer einen Toleranzwert überschreitenden zeitlichen Verschiebung auf weitere gespeicherte Referenzkurven zu deren Überprüfung umgeschaltet wird oder eine Fehlermeldung und/oder ein Stopp einer weiteren Leckagediagnose ausgelöst wird.

6. Verfahren nach einem der vorhergehenden Ansprüche, **dadurch gekennzeichnet, dass** zur Leckagediagnose Differenzwerte oder eine Differenzkurve (ΔK) zwischen Messgrößenkurve (Km) und Referenzkurve (Kref) gebildet wird.

7. Verfahren nach Anspruch 6, **dadurch gekennzeichnet**, die Differenzkurve (ΔK) frequenzabhängig mittels eines Integrators gefiltert wird, der insbesondere eine Phasenverschiebung von -90° aufweist.

8. Verfahren nach Anspruch 6 oder 7, **dadurch gekennzeichnet, dass** eine Ausgleichsfunktion des Integrals der berechneten Differenzwerte oder der Differenzkurve gebildet wird, die mit den berechneten Messpunkten der Differenz am besten übereinstimmt.

9. Verfahren nach Anspruch 8, **dadurch gekennzeichnet, dass** die Ausgleichsfunktion nach dem Gaußschen Prinzip der kleinsten Quadrate berechnet wird.

10. Verfahren nach einem der vorhergehenden Ansprüche, **dadurch gekennzeichnet, dass** während der Zeitdauer einer Abweichung oder Veränderung der Abweichung ein Zeitglied auf einen vorgebbaren Wert gesetzt und ein Vergleich durchgeführt wird, welche Komponente oder welche Komponenten während wenigstens eines Teilintervalls dieser Zeitdauer aktiv waren.

11. Verfahren nach Anspruch 10, **dadurch gekennzeichnet, dass** jeder Komponente (10 - 14) oder jeder Kammer einer Komponente wenigstens ein Zähler zugeordnet wird, dessen Zählerstand jeweils um einen Zählwert erhöht wird, wenn die Komponente (10 - 14) oder Kammer der Komponente während wenigstens eines Teilintervalls des Vorliegens des gesetzten Werts des Zeitglieds unter Druck steht.

12. Verfahren nach Anspruch 11, **dadurch gekennzeichnet, dass** jeder Komponente oder jeder Kammer einer Komponente ein Steigungszähler zugeordnet wird, dessen Zählerstand jeweils nur dann erhöht wird, wenn sich die Steigung der Ausgleichsfunktion wenigstens um einen vorgebbaren Wert oder Prozentsatz während des Vorliegens des gesetzten Werts des Zeitglieds oder des aktiven Zustands dieser Komponente oder Kammer während des Vorliegens dieses gesetzten Werts erhöht.

13. Verfahren nach Anspruch 11 oder 12, **dadurch gekennzeichnet, dass** jeder Komponente oder jeder Kammer einer Komponente ein Achsabstandszähler zugeordnet wird, dessen Zählerstand jeweils nur dann erhöht wird, wenn sich der Achsabstand der Ausgleichsfunktion wenigstens um einen vorgebbaren Wert oder Prozentsatz während des vorliegens des gesetzten Werts des Zeitglieds oder des aktiven Zustands dieser Komponente oder Kammer während des Vorliegens dieses gesetzten Werts erhöht.

14. Verfahren nach Anspruch 12 und 13, **dadurch gekennzeichnet, dass** am Ende eines Betriebszyklus bei jeder Komponente oder jeder Kammer einer Komponente die Zählerstände des Steigungszählers und des Achsabstandszählers addiert werden, wobei der höchste Gesamtzählerstand oder die höchsten Gesamtzählerstände als höchste Leckagewahrscheinlichkeit für die jeweilige Komponente oder Kammer einer Komponente gewertet werden.

## Claims

1. Method for fault localisation and diagnosis in a fluidic system, wherein the fluidic volume flow of the overall system or at least a section thereof or a variable dependent thereon as measured variable is in each case recorded during an operating cycle and compared with stored references, and wherein in each case at the time of a variance or change in variance from the reference it is established at which component or components of the system an occurrence influencing the fluid consumption has taken place, so that this or these may then be identified as defective, wherein in the case of such a variance or change in variance and simultaneous occurrence of activities of several components (10-14) influencing fluid consumption a process of elimination is carried out in which, for consecutive activities involving at least one of these components (10-14), in each case in further checking steps an examination is made as to whether a variance or change in variance occurs, wherein in each of these further checking steps the components concerned are in each case excluded from further checking as not defective, if no variance or change in variance occurs, and wherein the stored references are fluid consumption reference curves formed from integrated volume flow values (Q) or guide value reference curves formed from integrated guide value factors (Q/P), wherein P is the measured operating pressure, and which are compared with corresponding measured variable curves, **characterised in that** in each case in further checking steps, in the event of further occurrence of variance or change in variance, the components which are not actively involved at this point in time are excluded, as non-defective, from further checking.

2. Method according to claim 1, **characterised in that** the volume flow values (Q) or guide value factors (Q/P) are compensated for on the basis of parameters, in particular dependent on temperature and/or fluid and/or humidity and/or the particle content of the fluid and/or on time or event for different states of operation.

3. Method according to claim 2, **characterised in that** several parameter-dependent fluid consumption reference curves or guide value reference curves are stored in a selection matrix.

4. Method according to claim 3, **characterised in that** the reference curves are acquired in a learning mode, in particular also in subsequent operation of the fluidic system.

5. Method according to any of the preceding claims **characterised in that**, before diagnosis for leakage, a comparison of curves is made for possible shifts in time wherein, in the event of a time shift exceeding a tolerance value, a switch is made to other stored reference curves for checking, or an error message and/or a stop triggers a further leakage diagnosis.

6. Method according to any of the preceding claims **characterised in that**, for leakage diagnosis, differential values or a differential curve (ΔK) is formed between the measured variable curve (Km) and the reference curve (Kref).

7. Method according to claim 6, **characterised in that** the differential curve (ΔK) is filtered depending on frequency and using an integrator, having in particular a phase shift of -90°.

8. Method according to claim 6 or 7, **characterised in that** a balancing function of the integral of the calculated differential values or the differential curve is formed, which best coincides with the calculated measuring points of the difference.

9. Method according to claim 8, **characterised in that** the balancing function is calculated according to the Gaussian principle of the least squares.

10. Method according to any of the preceding claims, **characterised in that** during the period of a variance or change in variance, a timer is set at a presettable value and a comparison is made to determine which component or components were active during at least a partial interval of this period.

11. Method according to claim 10, **characterised in that** each component (10-14) or each chamber of a component is assigned at least one counter, the reading of which is increased in each case by one counter value, if the component (10-14) or chamber is under pressure during at least a partial interval of the presence of the set value of the timer.

12. Method according to claim 11, **characterised in that** each component or each chamber of a component is assigned a gradient counter, the counter reading of which is then increased in each case only if the gradient of the balancing function increases at least by a presettable value or percentage during the presence of the set value of the timer.

13. Method according to claim 11 or 12, **characterised in that** each component or each chamber of a component is assigned an axial distance counter, the counter reading of which is then increased in each case only if the axial distance of the balancing function increases at least by a presettable value or percentage during the presence of the set value of the timer.

14. Method according to claim 12 and 13 **characterised in that**, at the end of an operating cycle, for each component or each chamber of a component, the counter readings of the gradient counter and the axial distance counter are added, wherein the highest overall counter reading or readings are judged to have the highest probability of leakage for the component or chamber of a component concerned.

## Revendications

1. Procédé pour la délimitation des défauts et le diagnostic sur une installation fluidique, selon lequel le débit volumétrique fluidique dans l'ensemble de l'installation ou dans au moins une partie de celle-ci ou une grandeur dépendant de celui-ci, en tant que grandeur de mesure, sont enregistrés respectivement pendant un cycle de fonctionnement et sont comparés à des références stockées en mémoire, et selon lequel respectivement à l'instant d'une divergence ou modification de la divergence par rapport à la référence, il est constaté sur quel composant ou sur quels composants de l'installation s'est produit un processus influant sur la consommation de fluide, afin d'identifier ensuite celui-ci comme composant défectueux, un procédé d'exclusion étant mis en oeuvre en présence d'une telle divergence ou modification de la divergence et d'une apparition simultanée de plusieurs activités, influant sur la consommation de fluide, de plusieurs composants (10- 14), lequel procédé d'exclusion, en présence d'activités consécutives auxquelles participe au moins un de ces composants (10 - 14), contrôle dans des étapes de contrôle supplémentaires si une divergence ou modification de la divergence s'est produite à nouveau et dans chacune de ces étapes de contrôle supplémentaires, les composants participants sont exclus respectivement du contrôle suivant en tant que composants non défectueux lorsque aucune divergence ou modification de la divergence ne se produit, les références stockées en mémoire étant des courbes de référence de la consommation de fluide formées à partir de valeurs (Q) du débit volumétrique intégrées ou des courbes de référence de valeur repère formées à partir des grandeurs de valeur repère (Q/P) intégrées, P étant la pression de travail mesurée, lesquelles courbes sont comparées à des courbes de grandeurs de mesure correspondantes, **caractérisé en ce que** dans chacune des étapes de contrôle supplémentaires, dans le cas d'une divergence ou modification de divergence se produisant à nouveau, les composants ne participant pas activement à cet instant sont exclus du contrôle consécutif, en tant que composants non défectueux.

2. Procédé selon la revendication 1, **caractérisé en ce que** les valeurs de débit volumétrique (Q) ou les grandeurs de valeur repère (Q/P) sont compensées en fonction des paramètres, en particulier en fonction de la température et/ou en fonction du fluide et/ou en fonction de l'humidité et/ou en fonction de la teneur en particules du fluide et/ou en fonction du temps ou de l'événement pour les différents états de fonctionnement.

3. Procédé selon la revendication 2, **caractérisé en ce que** plusieurs courbes de référence de la consommation de fluide ou courbes de référence de valeur repère en fonction de paramètres donnés sont stockées dans une matrice de sélection.

4. Procédé selon la revendication 3, **caractérisé en ce que** les courbes de référence sont enregistrées en mode adaptatif, en particulier aussi au cours du fonctionnement ultérieur de l'installation fluidique.

5. Procédé selon l'une quelconque des revendications précédentes, **caractérisé en ce qu'**avant le diagnostic destiné à détecter une fuite, il est effectué une comparaison des courbes pour analyser les éventuels décalages dans le temps, et lorsqu'un décalage dans le temps est supérieur à une valeur de tolérance, le contrôle est appliqué à d'autres courbes de référence stockées en mémoire ou un message d'erreur et/ou un arrêt d'un diagnostic de fuite supplémentaire sont déclenchés.

6. Procédé selon l'une quelconque des revendications précédentes, **caractérisé en ce que** pour le diagnostic d'une fuite, des valeurs de différence ou une courbe de différence (ΔK) entre la courbe des grandeurs de mesure (Km) et la courbe de référence (Kref) sont formées.

7. Procédé selon la revendication 6, **caractérisé en ce que** la courbe de différence (ΔK) est filtrée en fonction de la fréquence au moyen d'un intégrateur, qui présente en particulier un décalage de phase de -90°.

8. Procédé selon la revendication 6 ou 7, **caractérisé en ce qu'**il est formé une fonction d'équilibre de l'intégrale des valeurs de différence calculées ou de la courbe de différence, laquelle coïncide le mieux avec les points de mesure calculés de la différence.

9. Procédé selon la revendication 8, **caractérisé en ce que** la fonction d'équilibre est calculée selon le principe de Gauss des moindres carrés.

10. Procédé selon l'une quelconque des revendications précédentes, **caractérisé en ce que** pendant la durée d'une divergence ou modification de divergence, un relais temporisateur est mis à une valeur prédéfinissable et une comparaison est effectuée pour déterminer quel composant ou quels composants étaient actifs pendant au moins un intervalle de temps pendant cette durée.

11. Procédé selon la revendication 10, **caractérisé en ce qu'**à chaque composant (10 - 14) ou à chaque chambre d'un composant est associé au moins un compteur, dont la position est incrémentée respectivement d'une valeur numérique lorsque le composant (10 - 14) ou la chambre du composant est sous pression pendant au moins un intervalle de temps pendant la présence de la valeur appliquée au relais temporisateur.

12. Procédé selon la revendication 11, **caractérisé en ce qu'**à chaque composant ou à chaque chambre est associé un compteur de pente, dont la position de compteur est incrémentée dans chaque cas seulement lorsque la pente de la fonction d'équilibre est incrémentée d'au moins une valeur ou d'un pourcentage prédéfinissables pendant la présence de la valeur appliquée au relais temporisateur ou de l'état actif de ce composant ou de cette chambre pendant la présence de cette valeur appliquée.

13. Procédé selon la revendication 11 ou 12, **caractérisé en ce qu'**à chaque composant ou à chaque chambre est associé un compteur d'entraxe, dont la position de compteur est incrémentée dans chaque cas seulement lorsque l'entraxe de la fonction d'équilibre est incrémenté d'au moins une valeur ou d'un pourcentage prédéfinissables pendant la présence de la valeur appliquée au relais temporisateur ou de l'état actif de ce composant ou de cette chambre pendant la présence de cette valeur appliquée.

14. Procédé selon les revendications 12 et 13, **caractérisé en ce qu'**à la fin d'un cycle de fonctionnement, les positions du compteur de pente et du compteur d'entraxe sont additionnées pour chaque composant ou chaque chambre d'un composant, la position de compteur totale la plus élevée ou les positions de compteur totales les plus élevées sont évaluées comme la plus grande probabilité de fuite pour le composant concerné ou la chambre concernée d'un composant.
